# EUROPÄISCHE PATENTSCHRIFT

(11) **EP 1 694 958 B1**
(45) Veröffentlichungstag und Bekanntmachung des Hinweises auf die Patenterteilung: **26.03.2008**
(21) Anmeldenummer: 04798002.4
(22) Anmeldetag: 19.11.2004
(51) Int. Cl.: F02M 63/02

(54) **DRUCKBEGRENZUNGSVENTIL FÜR KRAFTSTOFF-EINSPRITZEINRICHTUNGEN**
PRESSURE LIMITING VALVE FOR FUEL INJECTION DEVICES
SOUPAPE DE LIMITATION DE PRESSION POUR DES DISPOSITIFS D'INJECTION DE CARBURANT

(30) Priorität: 24.11.2003 DE 10355124
(43) Veröffentlichungstag der Anmeldung: 30.08.2006
(73) Patentinhaber: L'ORANGE GMBH, D-70435 Stuttgart (DE)
(72) Erfinder: SLOCINSKI, Holmer, 74906 Bad Rappenau-Bonfeld (DE); SCHILLINGER, Stefan, 71272 Renningen (DE)
(86) Internationale Anmeldenummer: PCT/EP2004/013142
(87) Internationale Veröffentlichungsnummer: WO 2005/054663

(56) Entgegenhaltungen:
- EP-A- 0 964 153
- EP-A- 1 001 196
- EP-A- 1 314 883
- DE-C1- 10 115 162

## Beschreibung

Die Erfindung betrifft ein Druckbegrenzungsventil für Kraftstoff-Einspritzeinrichtungen, insbesondere für als Common-Rail-Systeme ausgebildete Kraftstoff-Einspritzeinrichtungen von Brennkraftmaschinen gemäß dem oberbegriff des Anspruchs 1.

Ein Druckbegrenzungsventil der vorgenannten Art geht beispielsweise aus der DE 101 15 162 C1 als bekannt hervor. Zur Steuerung einer zwischen einem eingangsseitigen Hochdruckanschluss und einem Rücklaufanschluss liegenden Durchflussverbindung dient ein nadelförmiges Ventilelement, das mit einem Schaft in der als Schiebeführung ausgebildeten Durchflussverbindung dichtend verschiebbar geführt ist und in Richtung auf seine Sperrlage federbelastet ist. Die Schiebeführung weist einen von der Ventilnadel übersteuerten, im Abstand zum Ventilsitz liegenden Anschlussquerschnitt für den Rücklauf auf. Das dargestellte Druckbegrenzungsventil erlaubt die Absteuerung von Kraftstoff aus einem Kraftstoffspeicher, wenn der Druck im Kraftstoffspeicher einen vorgegebenen Wert überschreitet. In verschiedenen Betriebszuständen ist es jedoch wünschenswert, den Druck im Kraftstoffspeicher unabhängig von einem durch die Auslegung des Ventils vorgegebenen Wert abzusenken, was mit dem dargestellten Druckbegrenzungsventil nicht möglich ist.

In der EP 1 314 883 A2 ist ein Druckbegrenzungsventil offenbart, das einerseits als Sicherheitsventil den Druck in einem Kraftstoffspeicher begrenzt und andererseits als pneumatisch betätigbares Spülventil die Zirkulation von Kraftstoff, insbesondere Schweröl, im Kraftstoffsystem nach einem Motorstopp ermöglicht. Dazu umfasst das Ventil ein mit einem Ventilkörper gekoppeltes topfförmiges Element, dessen Boden gegen die Kraft einer Feder mit Druck beaufschlagbar ist.

Der im Patentanspruch 1 angegebenen Erfindung liegt das Problem zu Grunde, auf konstruktiv einfache Weise die Funktion des Druckbegrenzungsventils zu erweitern, so dass in bestimmten Betriebszuständen unabhängig von der Auslegung des Druckbegrenzungsventils das Ventil geöffnet werden kann, um den Druck in den verbundenen Kraftstoffeinrichtungen auf ein beliebig vorgebbares Niveau abzusenken.

Dieses Problem wird durch die im Patentanspruch 1 aufgeführten Merkmale gelöst. Durch Kopplung des Ventilelements mit einer Kolbenfläche, die zum Verschieben des Ventilelements in die Öffnungslage druckbeaufschlagbar ist, kann die Öffnung des Ventils unabhängig von den zu steuernden Kraftstoffdrücken in den verbundenen Kraftstoffeinrichtungen und der Auslegung des Ventils gesteuert werden. Dazu ist eine Fläche eines topfförmigen Kolbens, der zugleich die das Ventilelement in Richtung auf seine Sperrlage belastende Feder aufnimmt, mit einer druckbeaufschlagbaren Kolbenfläche ausgebildet. Auf der Außenseite des topfförmigen Kolbens ist ein mit einem Druckanschluss versehenes Ringvolumen vorgesehen, das von einem an dem topfförmigen Kolben angeformten, die Kolbenfläche bildenden Ringflansch begrenzt ist.

Die mit der Erfindung erzielten Vorteile bestehen darin, dass in einfacher Weise eine Entlastung des Kraftstoffsystems vorgenommen werden kann. Eine Systementlastung ist beispielsweise notwendig, wenn im Rahmen der Wartung kraftstoffspeichernde Bauteile auszutauschen oder zu reparieren sind. Nicht zuletzt sind auch Notfälle denkbar, in denen durch eine Notentlastung eine sofortige Absenkung des Kraftstoffdrucks vorgenommen werden muss.

Gemäß Anspruch 2 erfolgt die Druckbeaufschlagung der Kolbenfläche mit Druckluft.

Ein Ausführungsbeispiel der Erfindung ist in der Zeichnung dargestellt und wird im Folgenden näher beschrieben.

Die einzige Figur zeigt eine Querschnittsansicht des Druckbegrenzungsventils.

Mit der Bezugsziffer 1 ist das Druckbegrenzungsventil in seiner Gesamtheit bezeichnet und mit 2 dessen Gehäuse. Im Gehäuse 2 ist eine Bohrung 3 vorgesehen, die koaxial auf eine Bohrung 4 ausläuft, die mit einem Hochdruckanschluss 5 in Verbindung steht. Im Übergang der Bohrung 3 auf die Bohrung 4 liegt der Ventilsitz 6, der mit einer Ventilnadel 20 zusammenwirkt. Der Ventilsitz 6 ist in einer Ventilplatte 7 ausgebildet, die zwischen dem Gehäuse 3 und dem den Hochdruckanschluss 5 beinhaltenden Gehäuseteil 8 liegt. Die Ventilplatte 7 beinhaltet einen dem Ventilsitz 6 zugeordneten Ventilkegel, an dem die Ventilnadel 20 in der Sperrstellung mit ihrem abgerundeten Ende anliegt. Die Ventilnadel 20 besteht in einem kolbenförmigen Bauteil, das in der Bohrung 3 dichtend verschiebbar geführt ist, wobei ein auf den Rücklaufanschluss 9 radial ausmündender Anschlussquerschnitt 10 überdeckt wird, der im Abstand zum Ventilsitz 6 liegt und von der Ventilnadel 20 übersteuerbar ist. Um die Ventilnadel 20 in Sperrlage zu halten, dient eine vorgespannte Feder 11, die im Innern eines topfförmigen Kolbens 12 angeordnet ist. Die Feder 11 wird zwischen einem Federteller 14 und dem zum Kolben 12 gehörigen Kolbenboden 13 auf Vorspannung gehalten. Zur Justierung der gewünschten Federkraft dient eine Einstellschraube 15, die am Federteller 14 angreift. Der topfförmige Kolben 12 ist mit einem Flansch 16 ausgebildet, der eine Kolbenfläche 17 beinhaltet, die ein Ringvolumen 18 auf der Außenseite des topfförmigen Kolbens 12 begrenzt, das mit einem Druckluftanschluss 19 verbunden ist.

Die Feder und die Flächenverhältnisse sind in bekannter Weise so ausgelegt, dass das Druckbegrenzungsventil öffnet, wenn in den angeschlossenen Kraftstoffeinrichtungen ein Druckwert erreicht wird, der über einem festgelegten Maximalwert liegt. Zum Öffnen wird die Düsennadel 20 unter Kompression der Feder 11 verschoben, bis der von der Düsennadel 20 übersteuerte Anschlussquerschnitt 10 freigegeben wird und durch Absteuerung eine Absenkung des Kraftstoffdrucks in den verbundenen Kraftstoffeinrichtungen, beispielsweise einem Druckspeicher für Kraftstoff, erfolgt. Wird ein durch die Auslegung des Ventils vorgegebener minimaler Grenzdruck erreicht, wird über die Kraft der Feder 11 das Druckbegrenzungsventil wieder geschlossen. Öffnungs- und Schließdruck sind unterschiedlich, weil die entgegen der Federkraft druckbeaufschlagte Fläche der Ventilnadel 20 in der die Durchflussverbindung freigebenden Öffnungslage größer gewählt ist als in der Sperrlage. Dadurch lässt sich unerwünschtes Pendeln des Ventilelements 20 bei geringen Druckschwankungen verhindern.

Unabhängig vom Druck in den mit dem Druckbegrenzungsventil 1 verbundenen Kraftstoffeinrichtungen kann eine Druckabsenkung im mit dem Druckbegrenzungsventil 1 verbundenen Kraftstoffsystem durch Druckbeaufschlagung des Ringvolumens 18 erfolgen. Wird das Ringvolumen 18 über den Druckluftanschluss 19 mit Druckluft beaufschlagt, wirkt an der Kolbenfläche 17 ein Druck, der den Kolben 12 unter Kompression der Feder 11 in Öffnungsrichtung verschiebt, wobei die Ventilnadel 20 mitgenommen wird bzw. durch den anliegenden Kraftstoffdruck nachgeführt wird und den Durchgang zum Anschlussquerschnitt 10 freigibt. Auf diese Weise kann in beliebigen Betriebszuständen auf Notsituationen reagiert werden und eine Druckabsenkung in den Kraftstoffeinrichtungen über den Rücklaufanschluss 9 herbeigeführt werden. Insbesondere kann die Einrichtung dazu genutzt werden, um eine Systementlastung bei der Wartung bei abgestelltem Motor vorzunehmen.

In dem erfindungsgemäßen Ventil ist mit einfachen konstruktiven Mitteln eine weitere Funktion integriert, so dass der Anwendungsbereich des Druckbegrenzungsventils 1 erweitert wurde.

## Patentansprüche

1. Druckbegrenzungsventil (1) für Kraftstoff-Einspritzeinrichtungen, insbesondere für als Common-Rail-Systeme ausgebildete Kraftstoff-Einspritzeinrichtungen, mit einem Gehäuse (2) mit einem eingangsseitigen Hochdruckanschluss (5), mit einem Rücklaufanschluss (9) und mit einer zwischen diesen liegenden Durchflussverbindung, die über ein Ventilelement (7) gesteuert ist, das im Gehäuse (2) verschiebbar geführt und in Richtung auf seine Sperrlage zu einem eingangsseitigen Ventilsitz (6) dichtend federbelastet ist, das ferner über einen anstehenden Hochdruck anschlagbegrenzt zu öffnen ist, und dessen entgegen der Federkraft druckbeaufschlagte Flächen in der die Durchflussverbindung freigebenden Öffnungslage größer sind als in der Sperrlage, wobei das Ventilelement (20) mit einer Kolbenfläche (17) eines im Gehäuse (2) verschiebbaren Kolbens (12) bewegungsmäßig gekoppelt ist, die zum Verschieben des Ventilelements (20) in die Öffnungslage druckbeaufschlagbar ist, wobei die druckbeaufschlagte Kolbenfläche (17) an einem topfförmigen Kolben (12) ausgebildet ist, der auf seiner Innenseite die das Ventilelement (20) in Richtung auf seine Sperrlage belastende, einerseits am Topfboden (13) und andererseits am Gehäuse (2) abgestützte Feder (11) aufnimmt,
**dadurch gekennzeichnet,**
**dass** in dem Gehäuse (2) ein auf der Außenseite des topfförmigen Kolbens (12) angeordnetes, mit einem Druckanschluss (19) versehenes Ringvolumen (18) vorgesehen ist, das axial von einem an dem topfförmigen Kolben (12) angeformten Ringflansch (16) begrenzt ist, der eine druckbeaufschlagbare ringförmige Kolbenfläche (17) darstellt.

2. Druckbegrenzungsventil nach Anspruch 1,
**dadurch gekennzeichnet,**
**dass** die Druckbeaufschlagung der Kolbenfläche (17) mit Druckluft erfolgt.

## Claims

1. Pressure-limiting valve (1) for fuel injection devices, in particular for fuel injection devices embodied as common rail systems, having a housing (2) with an inlet-side high-pressure port (5), with a return flow port (9) and with a throughflow connection situated between said high-pressure port (5) and return flow port (9), which throughflow connection is controlled by means of a valve element (7) which is guided in a movable fashion in the housing (2) and which is springloaded in a sealing fashion in the direction of its blocking position towards an inlet-side valve seat (6), which valve element (7) is also openable, in a manner limited by a stop, by means of an applied high pressure, and the faces, which are loaded with pressure counter to the spring force, of said valve element (7) are larger in the open position, which opens the throughflow connection, than in the blocking position, with the valve element (20) being coupled in terms of movement to a piston face (17) of a piston (12) which is movable in the housing (2) and which can be loaded with pressure in order to move the valve element (20) into the open position, with the pressure-loaded piston face (17) being formed on a pot-shaped piston (12) which, on its inner side, holds the spring (11) which loads the valve element (20) in the direction of its blocking position and which is supported at one side against the pot base (13) and at the other side against the housing (2),
**characterized**
**in that** an annular volume (18) which is arranged on the outer side of the pot-shaped piston (12) and which is provided with a pressure port (19) is provided in the housing (2), which annular volume (18) is delimited axially by an annular flange (16) which is integrally formed on the pot-shaped piston (12) and which constitutes an annular piston face (17) which can be loaded with pressure.

2. Pressure-limiting valve according to Claim 1,
**characterized**
**in that** the pressure-loading of the piston face (17) takes place with compressed air.

## Revendications

1. Soupape de limitation de pression (1) pour dispositifs d'injection de carburant, notamment pour dispositifs d'injection de carburant réalisés sous forme de systèmes à rampe commune, comprenant un boîtier (2) avec un raccord haute pression (5) du côté de l'entrée, avec un raccord de retour (9) et avec une connexion d'écoulement située entre eux, laquelle est commandée par le biais d'un élément de soupape (7) qui est guidé de manière coulissante dans le boîtier (2) et qui est sollicité par ressort de manière hermétique dans la direction de sa position de blocage par rapport à un siège de soupape (6) du côté de l'entrée, lequel peut en outre être ouvert de manière limitée par une butée, par le biais d'une haute pression appliquée, et dont les surfaces sollicitées en pression à l'encontre de la force de ressort sont plus grandes dans la position d'ouverture libérant la connexion d'écoulement que dans la position de blocage, l'élément de soupape (20) étant accouplé de manière mobile à une surface de piston (17) d'un piston (12) pouvant coulisser dans le boîtier (2), cette surface de piston pouvant être sollicitée en pression pour pousser l'élément de soupape (20) dans la position d'ouverture, la surface de piston (17) sollicitée en pression étant réalisée sur un piston (12) en forme de pot qui reçoit sur son côté interne le ressort (11) sollicitant l'élément de soupape (20) dans la direction de sa position de blocage et supporté d'une part sur le fond du pot (13) et d'autre part sur le boîtier (2),
**caractérisée en ce que**
l'on prévoit dans le boîtier (2) un volume annulaire (18) disposé sur le côté extérieur du piston (12) en forme de pot et pourvu d'un raccord de pression (19), ce volume annulaire étant limité axialement par une bride annulaire (16) façonnée sur le piston (12) en forme de pot, qui constitue une surface de piston (17) annulaire pouvant être sollicitée en pression.

2. Soupape de limitation de pression selon la revendication 1,
**caractérisée en ce que**
la sollicitation en pression de la surface de piston (17) s'effectue avec de l'air comprimé.
